# EUROPÄISCHE PATENTANMELDUNG

(11) **EP 4 764 119 A1**
(43) Veröffentlichungstag der Anmeldung: **24.06.2026**
(21) Anmeldenummer: 25224076.7
(22) Anmeldetag: 16.12.2025
(51) Int. Cl.: E05B 1/00, E05B 63/16, E05B 3/00

(54) **TÜRDRÜCKER, TÜRBESCHLAG UND DRÜCKERBAUKASTEN**

(30) Priorität: 20.12.2024 DE 102024139470
(71) Anmelder: BKS GmbH, 42549 Velbert (DE)
(72) Erfinder: Teubner, Uwe, 42111 Wuppertal (DE)
(74) Vertreter: DREISS Patentanwälte PartG mbB

(57) **Zusammenfassung**

Die Erfindung betrifft einen Türdrücker (10) für einen Türbeschlag (100), wobei der Türdrücker (10) einen Griffkörper (12) mit einem Griffteil (14) und einen mit dem Griffteil (14) verbundenen Halsteil (16) aufweist, wobei sich der Halsteil (16) vom Griffteil (14) weg erstreckt, wobei der Halsteil (16) am vom Griffteil (14) abgewandten Ende eine stirnseitig offene Ausnehmung (20) aufweist, die nach außen hin durch eine Stirnfläche (22) begrenzt ist, wobei die Ausnehmung (20) eine Innenkontur (24) aufweist, wobei ein Anschlussstück (26) in die Ausnehmung (20) eingesetzt ist, welches in einem Einschubabschnitt (28) eine mit der Innenkontur (24) korrespondierende Außenkontur (29) aufweist und mit einem Überstandsabschnitt (30) über die Stirnfläche (22) des Halsteils (16) hinausragt, wobei das Anschlussstück (26) durch eine auf die Stirnfläche (22) aufgebrachte Schweißnaht (32) am Halsteil (16) verschweißt ist, insbesondere am inneren Rand der Stirnfläche (22).

## Beschreibung

Die Erfindung betrifft einen Türdrücker für einen Türbeschlag gemäß dem Oberbegriff von Anspruch 1. Weiter betrifft die Erfindung einen Türbeschlag sowie einen Drückerbaukasten mit den Merkmalen der nebengeordneten Ansprüche. Schließlich betrifft die Erfindung ein Verfahren zur Herstellung eines Türdrückers gemäß dem weiter nebengeordneten Anspruch.

Türdrücker sowie Türbeschläge der eingangs genannten Art sind aus dem Stand der Technik bekannt und kommen bspw. bei Gebäudetüren zum Einsatz, um eine Tür öffnen und schließen zu können. Türdrücker und Türbeschläge existieren in vielen unterschiedlichen Ausführungen. So wird bspw. seitens der Anmelderin ein Drückerprogramm angeboten, welches mehrere Serien von Drückern umfasst, die sich in ihrer Oberfläche, ihrer Formgebung, im Material sowie bisweilen auch in ihrer Ausführung (Normalausführung oder Panikausführung) unterscheiden.

Derartige Türdrücker weisen einen Griffkörper mit einem Griffteil und einem mit dem Griffteil verbundenen Halsteil auf, über den der Türdrücker mit einem Türbeschlag bzw. einer am Türflügel angebrachten Schließvorrichtung gekoppelt werden kann. Da bei Türbeschlägen bzw. Schließvorrichtungen Drückerstifte mit unterschiedlichen Drückervierkantgrößen zum Einsatz kommen (7, 8, 8,5, 9 oder 10 Millimeter), muss der Griffkörper des Türdrückers am Halsteil an die entsprechende Drückervierkantgröße angepasst sein. Dies führt dazu, dass zum Anbieten eines entsprechenden Drückerprogramms die verschiedenen Varianten an Türdrückern in unterschiedlichen Drückervierkantgrößen bereitgehalten werden müssen. Dies führt neben einer erforderlichen Lagerhaltung zu hohen Kosten bei geringen Stückzahlen. Dies schränkt die Flexibilität sowie die Wirtschaftlichkeit eines solchen Drückerprogramms entsprechend ein.

Der Erfindung liegt die Aufgabe zugrunde, bei Türdrückern mit einfachen konstruktiven Mitteln eine flexible und kostengünstige Fertigung zu ermöglichen. Dabei ist wünschenswert, dass der Lageraufwand reduziert werden kann.

Die Erfindung löst diese Aufgabe durch einen Türdrücker mit den Merkmalen von Anspruch 1.

Der Türdrücker ist für einen Türbeschlag eingerichtet und/oder bestimmt. Der Türdrücker weist einen Griffkörper mit einem Griffteil und einem mit dem Griffteil verbundenen Halsteil auf. Am Griffteil kann der Griffkörper durch eine Bedienperson ergriffen und der Türdrücker betätigt werden. Der Halsteil dient zum Anschluss des Griffkörpers an den Türbeschlag. Zwischen Griffteil und Halsteil kann sich optional ein Übergangsabschnitt befinden. Der Halsteil erstreckt sich vom Griffteil weg, bspw. rechtwinklig.

Der Halsteil weist am vom Griffteil abgewandten Ende eine stirnseitig (an der Stirnseite) offene Ausnehmung auf, die nach (radial) außen hin durch eine Stirnfläche (Stirnfläche der Wandung des Halsteils) begrenzt ist. Die Ausnehmung weist eine Innenkontur oder Innengeometrie auf.

Der Türdrücker weist weiter ein Anschlussstück auf, welches wiederum einen Einschubabschnitt und einen Überstandsabschnitt (überstehender Abschnitt) aufweist. Das Anschlussstück ist in die Ausnehmung eingesetzt und weist im Einschubabschnitt eine mit der Innenkontur/Innengeometrie korrespondierende Außenkontur/Außengeometrie auf. Die Innenkontur und die Außenkontur sind mithin derart einander angepasst, dass das Anschlussstück passend in die Öffnung eingesetzt werden kann. Im eingesetzten Zustand ragt das Anschlussstück mit dem Überstandsabschnitt über die Stirnfläche des Halsteils hinaus. Das Anschlussstück ist durch eine auf die Stirnfläche aufgebrachte Schweißnaht am Halsteil verschweißt, insbesondere am (radial) inneren Rand der Stirnfläche des Halsteils.

Mit dem vorgeschlagenen Türdrücker kann die Lagerhaltung reduziert werden, da der Türdrücker nicht vollständig montiert gelagert werden muss. Stattdessen kann ein Griffkörper mit dem passenden Anschlussstück gefügt und verschweißt werden. Die Schweißnaht am Halsteil und dem Anschlussstück ist von (radial) außen nicht sichtbar. So ist die Schweißnaht dann, wenn der Türdrücker an einem Türbeschlag montiert ist, dem Türbeschlag zugewandt und bspw. von einem Lagerelement (Gleitlager) verdeckt. Auf diese Weise kann das passende Anschlussstück mit dem Griffkörper verbunden und verschweißt werden, ohne dass der Griffkörper bzw. das Finish des Griffkörpers beschädigt wird. Der Griffkörper, insbesondere der Griffteil und der Halsteil, sind nach außen hin (Mantelfläche) frei von sichtbaren Schweißnähten (schweißnahtfreie Ausgestaltung der Mantelfläche).

Im Rahmen einer bevorzugten Ausgestaltung kann der Überstandsabschnitt angrenzend an den Einschubabschnitt abgesetzt ausgebildet sein. Mit anderen Worten ist am Übergang vom Einschubabschnitt zum Überstandsabschnitt ein Absatz ausgebildet. Der Überstandsabschnitt kann geringere Außenabmessungen (bspw. geringerer Außendurchmesser) oder größere Außenabmessungen (bspw. größerer Außendurchmesser) als der Einschubabschnitt bzw. die Außenkontur des Einschubabschnitts aufweisen. Durch geringere Außenabmessungen im Überstandsabschnitt kann eine definierte Lagerfläche für eine Gleitlagerung im Türbeschlag geschaffen werden. Zudem ist die Zugänglichkeit der Stirnfläche des Halsteils begünstigt, was ein (stirnseitiges) Verschweißen erleichtert. Durch größere Außenabmessungen im Überstandsabschnitt ist die Montage von Anschlussstück und Griffkörper erleichtert, da das Anschlussstück nur bis zu dem nach außen abragenden Absatz in die Ausnehmung im Halsteil eingeschoben werden kann (definierter Anschlag). In einem ersten Teilabschnitt des Überstandsabschnitts kann selbiger eine konstante Außenabmessung (bspw. konstanter Durchmesser) aufweisen.

In zweckmäßiger Weise kann der Überstandsabschnitt an einem vom Einschubabschnitt abgewandten Ende zu diesem Ende hin konisch verjüngt sein. Mit anderen Worten kann der Überstandsabschnitt in einem zweiten Teilabschnitt konische verjüngt sein (zweiter Teilabschnitt mit sich zum freien Ende hin konisch verjüngendem Durchmesser). Die konische Verjüngung erleichtert ein Einführen des Anschlussstücks in eine korrespondierende Öffnung am Türbeschlag. Zudem kann hiermit eine Abstützung eines Drückermehrkants begünstigt werden.

Im Konkreten kann der Überstandsabschnitt angrenzend an oder im konisch verjüngten Bereich (zweiter Teilabschnitt) eine umlaufende Nut für einen Wellensicherungsring aufweisen. Dadurch ist auf einfache Weise eine Sicherung des Anschlussstücks und somit des Türdrückers insgesamt am Türbeschlag möglich. Im Konkreten kann die Nut im zweiten Teilabschnitt angrenzend an den ersten Teilabschnitt des Überstandsabschnitts angeordnet sein. Zur Sicherung kann ein Wellensicherungsring vorgesehen sein. Zur Feineinstellung können eine oder mehrere Passscheiben vorgesehen sein.

In vorteilhafter Weise kann das Anschlussstück einen sich entlang von dessen Mittellängsachse erstreckenden Durchgang oder Sackloch mit mehrkantigen Querschnitt aufweisen, insbesondere mit einem Vierkantquerschnitt. Auf diese Weise kann eine Kopplung des Anschlussstücks und somit des Türdrückers insgesamt mit einem Drückerstift oder einem Drückervierkant eines Türbeschlags bzw. einer Türgarnitur erfolgen, wobei es sich um einen konventionellen oder einen elektrisch kuppelbaren Türbeschlag handeln kann. Optional kann im Durchgang oder Sackloch ein elektrisch betätigbarer Aktor zur Ausgestaltung eines elektrisch kuppelbaren Beschlags angeordnet sein.

In zweckmäßiger Weise kann eine Querbohrung vorgesehen sein, die den Halsteil und den Einschubabschnitt des Anschlussteils durchdringt und die in den Durchgang oder das Sackloch mündet. Über die Querbohrung kann eine Festlegung eines Drückerstifts oder Drückervierkants relativ zum Halsteil und somit relativ zum Türdrücker insgesamt erfolgen. Die Querbohrung kann optional ein Innengewinde aufweisen.

Im Rahmen einer alternativen Ausgestaltung kann das Anschlussstück an seinem vom Einschubabschnitt abgewandten Ende einen (axial) abragenden Zapfen mit mehrkantigen Querschnitt aufweisen, insbesondere mit einem Vierkantquerschnitt. Der Zapfen ist zur Kopplung mit einem elektrisch kuppelbaren Türbeschlag eingerichtet und/oder bestimmt. Der Zapfen kann im Durchgang oder Sackloch des Anschlussstücks angeordnet sein oder anstelle eines Durchgangs oder Sacklochs als vorspringender und einstückig mit dem Anschlussstück verbundenes Bauelement ausgebildet sein.

Im Konkreten kann der Halsteil des Griffkörpers einstückig ausgebildet sein. Dies reduziert die Anzahl an Komponenten des Türdrückers und trägt aufgrund monolithischer Ausgestaltung zu einer hohen Stabilität bei. Alternativ hierzu kann der Griffkörper ein mit dem Halsteil verschweißtes Drehteil aufweisen. Das Drehteil kann insbesondere an dem vom Griffteil abgewandten Ende des Halsteils angeordnet und mit dem Halsteil verschweißt sein. Bei entsprechender Dimensionierung des Drehteils kann die Stabilität des Halsteils am vom Griffteil abgewandten Ende erhöht und eine Kopplung mit dem Anschlussstück stabilisiert werden.

Die eingangs genannte Aufgabe wird auch durch einen Türbeschlag mit den Merkmalen des nebengeordneten Anspruchs gelöst. Hinsichtlich der hiermit erzielbaren Vorteile wird auf die diesbezüglichen Ausführungen zum Türdrücker verwiesen.

Der Türbeschlag weist einen Beschlagkörper zur Befestigung am Türblatt und/oder zur Verblendung von Komponenten einer im Türblatt angeordneten Schließvorrichtung sowie einen Türdrücker mit einem oder mehreren der oben beschriebenen Aspekte auf. Der Türdrücker ist an einem am Beschlagkörper befestigten Lagerelement um eine Schwenkachse schwenkbar am Beschlagkörper gelagert, insbesondere am Überstandsabschnitt des Anschlussstücks.

Im Konkreten kann am Beschlagkörper als Lagerelement ein Lagerring befestigt sein, der ein Gleitlager trägt, an welchem der Überstandsabschnitt des Anschlussstücks, insbesondere dessen erster Teilabschnitt, gelagert ist. Das Anschlussstück kann mittels eines in die umlaufende Nut des Überstandsabschnitts eingesetzten Wellensicherungsrings, optional unter Zuhilfenahme von einer oder mehreren Passscheiben, am Lagerring gesichert werden. Die Stirnseite des Halsabschnitts und die stirnseitig aufgebrachte Schweißnaht sind dem Beschlagkörper zugewandt und dadurch verdeckt.

Das Gleitlager kann an der Stirnseite des Halsteils anliegen, bspw. mittels eines nach außen abragenden Bundes. Der Türbeschlag oder eine mit dem Türbeschlag gekoppelte Schließvorrichtung, die bspw. im Türblatt angeordnet sein kann (Einsteckschloss), kann eine elektrische Kupplungseinrichtung aufweisen (elektrisch kuppelbarer Beschlag).

Zur weiteren Ausgestaltung des Türbeschlags können die voranstehend beschriebenen und/oder die nachfolgend noch erläuterten Maßnahmen dienen.

Die eingangs genannte Aufgabe wird auch durch einen Drückerbaukasten mit den Merkmalen des weiter nebengeordneten Anspruchs gelöst. Hinsichtlich der hiermit erzielbaren Vorteile wird auf die diesbezüglichen Ausführungen zum Türdrücker verwiesen.

Der Drückerbaukasten umfasst einen Türdrücker mit einem oder mehreren der oben beschriebenen Aspekte. Der Drückerbaukasten weist außerdem mindestens einen weiteren Griffkörper und mindestens ein weiteres Anschlussstück auf.

Mit anderen Worten wird vorliegend ein modularer Drückerbaukasten vorgeschlagen, der zwei oder mehrere Griffkörper und zwei oder mehrere Anschlussstücke aufweist. Jeder Griffkörper weist einen Griffteil und einen damit verbundenen Halsteil auf, der am vom Griffteil abgewandten Ende eine Ausnehmung mit einer definierten Innenkontur/Innengeometrie aufweist. Jedes Anschlussstück weist einen Einschubabschnitt sowie einen Überstandsabschnitt auf und weist im Einschubabschnitt eine definierte Außenkontur/Außengeometrie auf, die mit der Innenkontur/Innengeometrie der Ausnehmung am Halsteil des Griffteils korrespondiert. Somit passt jedes der Anschlussstücke an jeden der Griffkörper (Einschubabschnitt jedes Anschlussstücks ist jeweils in die Ausnehmung jedes Griffkörpers einsetzbar), so dass mit dem Drückerbaukasten durch Auswahl, Zusammensetzen und Verschweißen des betreffenden Griffteils mit dem betreffenden Anschlussstück der gewünschte Türdrücker hergestellt werden kann.

In zweckmäßiger Weise weist der weitere Griffkörper einen Halsteil mit einer stirnseitig offenen weiteren Ausnehmung auf, die nach außen hin durch eine Stirnfläche begrenzt ist, wobei die weitere Ausnehmung eine weitere Innenkontur/Innengeometrie aufweist, die mit der (ersten) Innenkontur/Innengeometrie der (ersten) Ausnehmung übereinstimmt (Griffkörper haben am Halsteil die gleiche Innenkontur). Somit ist eine Kompatibilität begünstigt, da nicht nur der Griffkörper, sondern auch der weitere Griffkörper mit dem Anschlussstück gekoppelt werden kann. Mit anderen Worten kann das Anschlussstück mit seinem Einschubabschnitt sowohl passend in die Ausnehmung des Halsteils des Griffkörpers sowie des weiteren Griffkörpers eingesetzt werden.

Im Konkreten kann das weitere Anschlussstück in einem Einschubabschnitt eine weitere Außenkontur aufweisen, die mit der Außenkontur des (ersten) Anschlussstücks übereinstimmt (Anschlussstücke haben im Einschubabschnitt die gleiche Außenkontur). Somit ist eine Kompatibilität begünstigt, da nicht nur das Anschlussstück, sondern auch das weitere Anschlussstück mit dem bzw. den Griffkörpern gekoppelt werden kann. Mit anderen Worten können die Anschlussstücke mit ihrem Einschubabschnitt jeweils sowohl passend in die Ausnehmung des Halsteils des Griffkörpers sowie des weiteren Griffkörpers eingesetzt werden.

In zweckmäßiger Weise können sich der Griffkörper und der weitere Griffkörper in ihrer Formgebung unterscheiden, Insbesondere in der Formgebung ihres jeweiligen Griffteils. Dadurch kann mit dem Drückerbaukasten ein Drückerprogramm umfassend Griffkörper mit unterschiedlicher Formgebung bereitgestellt werden.

In vorteilhafter Weise kann das weitere Anschlussstück einen sich entlang dessen Mittellängsachse erstreckenden Durchgang oder Sackloch mit einem mehrkantigen Querschnitt aufweisen, insbesondere mit einem Vierkantquerschnitt, wobei sich der Durchgang oder das Sackloch des weiteren Anschlussstücks im Querschnitt von dem Durchgang oder dem Sackloch des (ersten) Anschlussstücks unterscheiden. Somit kann durch Auswahl des geeigneten Anschlussstücks eine Anpassung des Türdrückers an den erforderlichen Querschnitt des Drückerstifts erfolgen, bspw. einem Drückervierkant.

Zur weiteren Ausgestaltung des Drückerbaukastens können die voranstehend beschriebenen und/oder die nachfolgend noch erläuterten Maßnahmen dienen.

Die eingangs genannte Aufgabe wird auch durch ein Verfahren zur Herstellung eines Türdrückers mit den Merkmalen des weiter nebengeordneten Anspruchs gelöst. Hinsichtlich der hiermit erzielbaren Vorteile wird auf die diesbezüglichen Ausführungen zum Türdrücker verwiesen.

Das Verfahren zur Herstellung eines Türdrückers weist folgende Schritte auf:
- Bereitstellen eines Griffkörpers umfassend ein Griffteil und einen vom Griffteil abragenden Halsteil, wobei am Halsteil vom Griffteil abgewandt eine stirnseitig offene Ausnehmung ausgebildet ist,
- Bereitstellen eines Anschlussstücks, welches einen Einschubabschnitt und einen Überstandsabschnitt umfasst,
- Zusammensetzen des Griffkörpers und des Anschlussstücks durch Einsetzen des Einschubabschnitts in die Ausnehmung am Halsteil, und
- Verschweißen des Anschlussstücks mit dem Halsteil durch Aufbringen einer Schweißnaht auf eine Stirnfläche, die die Ausnehmung am Halsteil nach (radial) außen hin begrenzt.

Im Rahmen einer bevorzugten Ausgestaltung kann der Griffkörper vor seinem Bereitstellen aus mehreren vorliegenden Griffkörpern (Baukasten bzw. Drückerbaukasten) ausgewählt werden. Auf diese Weise kann ein Türdrücker mit dem gewünschten Griffkörper hergestellt bzw. bereitgestellt werden. Analog wie oben beschrieben, weist jeder Griffkörper einen Griffteil und einen damit verbundenen Halsteil auf. Der Halsteil erstreckt sich jeweils vom Griffteil weg und weist am vom Griffteil abgewandten Ende eine stirnseitig offene Ausnehmung auf, die nach (radial) außen hin durch eine Stirnfläche (Wandung des Halsteils) begrenzt ist, wobei die Ausnehmung eine Innenkontur aufweist. Zur weiteren Ausgestaltung des Griffkörpers können die oben beschriebenen Maßnahmen dienen.

In zweckmäßiger Weise kann das Anschlussstück vor seinem Bereitstellen aus mehreren vorliegenden Anschlussstücken (Baukasten bzw. Drückerbaukasten) ausgewählt werden. Auf diese Weise kann ein Türdrücker mit der gewünschten Drückervierkantanschlussgröße bereitgestellt werden. Analog wie oben beschrieben, weist jedes Anschlussstück einen Einschubabschnitt und einen Überstandsabschnitt auf. Zur weiteren Ausgestaltung des Anschlussstücks können die oben beschriebenen Maßnahmen dienen.

Optional kann eine Querbohrung ausgebildet werden, die den Halsteil und den Einschubabschnitt des Anschlussteils durchdringt und in den Durchgang oder das Sackloch mündet. Dadurch kann eine Feststellschraube eingebracht werden, mittels der Türdrückerrelativ zu einem Drückerstift festlegbar ist. Die Querbohrung kann optional ein Innengewinde aufweisen.

Die Erfindung wird nachfolgend anhand der Figuren näher erläutert, wobei gleiche oder funktional gleiche Elemente mit identischen Bezugszeichen versehen sind, ggf. jedoch lediglich einmal. Es zeigen:
- Fig.1a-1c: eine Ausführungsform eines Türdrückers im unverbundenen Zustand (Figur 1a), im zusammengesetzten Zustand (Figur 1b) und im verschweißten Zustand (Figur 1c), jeweils in einer perspektivischen Ansicht;
- Fig.2a-2b: eine weitere Ausführungsform eines Türdrückers im unverbundenen Zustand (Figur 2a) und im zusammengesetzten sowie verschweißten Zustand (Figur 2b), jeweils in einer perspektivischen Ansicht;
- Fig.3a-3b: einen Türbeschlag mit einem Türdrücker aus Figur 1a bis 1c in einer perspektivischen Ansicht (Figur 3a) und einer teilweise geschnittenen Ansicht (Figur 3b); und
- Fig.4a-4b: einen ersten vergrößerten Ausschnitt des Türdrückers aus Figur 3a und 3b (Figur 4a) und einen zweiten, nochmals vergrößerten Ausschnitt (Figur 4b).

Die Figuren 1a bis 1c zeigen einen Türdrücker, der insgesamt mit dem Bezugszeichen 10 bezeichnet ist.

Der Türdrücker 10 weist einen Griffkörper 12 mit einem Griffteil 14 und eine mit dem Griffteil 14 verbundenen Halsteil 16 auf. Am Griffteil 14 kann der Griffkörper 12 durch eine Bedienperson ergriffen und der Türdrücker 10 entsprechend betätigt werden. Der Halsteil 16 dient zum Anschluss des Griffkörpers 12 an einen Türbeschlag 100 (weiter unten noch beschrieben). Zwischen dem Griffteil 14 und dem Halsteil 16 findet sich vorliegend eine Übergangsabschnitt 18. Der Halsteil 16 erstreckt sich im Beispiel rechtwinklig vom Griffteil 14 weg. Der Halsteil 16 ist im Beispiel einstückig ausgebildet.

Der Halsteil 16 weist am vom Griffteil 14 abgewandten Ende eine stirnseitig offene Ausnehmung 20 auf, die nach radial außen hin durch eine Stirnfläche 22 begrenzt ist. Die Ausnehmung 20 weist eine Innenkontur oder Innengeometrie 24 auf.

Der Türdrücker 10 weist weiter ein Anschlussstück 26 auf, welches wiederum einen Einschubabschnitt 28 und einen Überstandsabschnitt 30 aufweist. Das Anschlussstück 26 weist im Einschubabschnitt 28 eine mit der Innenkontur 24 der Ausnehmung 20 korrespondierende Außenkontur bzw. Außengeometrie 29 auf. Die Innenkontur 24 und die Außenkontur 29 sind derart einander angepasst, dass das Anschlussstück 26 passend in die Öffnung 20 eingesetzt werden kann.

Im montierten Zustand ist das Anschlussstück 26 in die Ausnehmung 20 eingesetzt (vgl. Figur 1b und 1c). Im eingesetzten Zustand ragt das Anschlussstück 26 mit dem Überstandsabschnitt 30 über die Stirnfläche 22 des Halsteils 16 hinaus. Das Anschlussstück 26 ist durch eine auf die Stirnfläche 22 aufgebrachte Schweißnaht 32 am Halsteil 16 verschweißt, im Beispiel am radial inneren Rand der Stirnfläche 22 des Halsteils 16. Wie oben erläutert, ist die Schweißnaht 32 dann, wenn der Türdrücker 10 am Türbeschlag 100 montiert ist, von radial außen nicht sichtbar. Der Griffkörper 12, insbesondere Griffteil 14 und Halsteil 16, sind frei von sichtbaren Schweißnähten.

Der Überstandsabschnitt 30 ist angrenzend an den Einschubabschnitt 28 abgesetzt ausgebildet. Mit anderen Worten ist am Übergang vom Einschubabschnitt 28 zum Überstandsabschnitt 30 ein Absatz 34 ausgebildet. Im Beispiel weist der Überstandsabschnitt 30 einen geringeren Außendurchmesser auf als der Einschubabschnitt 28.

In einem ersten Teilabschnitt 30' weist der Überstandsabschnitt 30 einen konstanten Außendurchmesser auf (vgl. Figur 1c). In einem zweiten Teilabschnitt 30'' ist der Überstandsabschnitt 30 an einem vom Einschubabschnitt 28 abgewandten Ende konisch verjüngt (zum freien Ende hin sich konisch verjüngender Außendurchmesser).

Der Überstandsabschnitt 30 weist im konisch verjüngten Bereich (zweiter Teilabschnitt 30'') angrenzend an den ersten Teilabschnitt 30' eine umlaufende Nut 35 für einen Wellensicherungsring auf. Das Anschlussstück 26 weist einen sich entlang von dessen Mittellängsachse M erstreckenden Durchgang oder Sackloch 36 mit mehrkantigen Querschnitt auf, im Beispiel einem Vierkantquerschnitt.

Optional kann eine Querbohrung 38 vorgesehen ist, die den Halsteil und den Einschubabschnitt 28 des Anschlussteils 26 durchdringt und in den Durchgang oder das Sackloch 36 mündet (vgl. Figur 1c).

Figur 2a und 2b zeigen eine weitere Ausführungsform eines Türdrückers 10 im unverbundenen Zustand (Figur 2a) und im zusammengesetzten sowie verschweißten Zustand (Figur 2b), die weitestgehend der im Zusammenhang mit den Figuren 1a bis 1c beschriebenen Ausführungsform entspricht, so dass zur Vermeidung von Wiederholungen auf die dortigen Ausführungen verwiesen wird.

Abweichend davon weist der Griffkörper 12 ein mit dem Halsteil 16 verbundenes Drehteil 40 auf, welches an dem vom Griffteil 14 abgewandten Ende des Halsteils 16 angeordnet und mit dem Halsteil 16 verschweißt ist. Das Drehteil 40 setzt das Halsteil 16 sowie dessen Öffnung 20 mit Innenkontur 24 fort. Im montierten Zustand ist das Anschlussstück 26 in das Drehteil 40 und den Halsteil 16 eingesetzt (Figur 2b). Das Anschlussstück 26 ist durch eine auf die Stirnfläche 42 des Drehteils 40 aufgebrachte Schweißnaht 32 am Drehteil 40 verschweißt.

Weiter abweichend ist beim Anschlussstück 26 der Absatz 34 derart ausgebildet, dass der Überstandsabschnitt 30 einen größeren Außendurchmesser aufweist als der Einschubabschnitt 28 (Figur 2a). Dadurch ist zwischen Überstandsabschnitt 30 und Einschubabschnitt 28 ein Anschlag gebildet, der ein Einschieben des Anschlussstücks 26 in die Öffnung 20 begrenzt.

Die Figuren 3a bis 4b zeigen einen Türbeschlag 100 mit einem Türdrücker 10 aus Figur 1a bis 1c. Der Türbeschlag 100 weist einen Beschlagkörper 102 zur Befestigung am Türblatt 104 oder zur Verblendung von Komponenten einer im Türblatt 104 angeordneten Schließvorrichtung auf (nicht gezeigt). Weiter weist der Beschlagkörper 100 einen Türdrücker 10 mit einem oder mehreren der oben beschriebenen Aspekte auf.

Am Beschlagkörper 102 ist ein Lagerelement 106 befestigt. Der Türdrücker 10 ist am Lagerelement 106 um eine Schwenkachse 107 schwenkbar am Beschlagkörper 102 gelagert. Im Beispiel ist der Türdrücker 10 über den Überstandsabschnitt 30 des Anschlussstücks 26 schwenkbar am Lagerelement 106 gelagert.

Im Konkreten ist am Schlagkörper 102 als Lagerelement 106 ein Lagerring befestigt, der ein Gleitlager 108 trägt. Am Gleitlager 108 ist der Überstandsabschnitt 30 des Anschlussstücks 26 gelagert, im Beispiel dessen erster Teilabschnitt 30'. Das Anschlussstück 26 ist mittels eines in die umlaufenden Nut 35 des Überstandsabschnitts 30 eingesetzten Wellensicherungsrings 110 unter Zuhilfenahme einer Passscheibe 112 am Lagerring gesichert. Die Stirnseite des Halsabschnitts 16 und die stirnseitig aufgebrachte Schweißnaht 32 sind dem Beschlagkörper 102 zugewandt und dadurch verdeckt. Das Gleitlager 108 liegt an der Stirnseite des Halsteils 16 an, im Beispiel mittels eines nach außen abragenden Bundes 114.

Ein Drückerbaukasten sowie ein Verfahren zum Herstellen eines Türdrückers können ausgestaltet sein wie oben beschrieben.

## Patentansprüche

1. Türdrücker (10) für einen Türbeschlag (100), wobei der Türdrücker (10) einen Griffkörper (12) mit einem Griffteil (14) und einen mit dem Griffteil (14) verbundenen Halsteil (16) aufweist, wobei sich der Halsteil (16) vom Griffteil (14) weg erstreckt, **dadurch gekennzeichnet, dass** der Halsteil (16) am vom Griffteil (14) abgewandten Ende eine stirnseitig offene Ausnehmung (20) aufweist, die nach außen hin durch eine Stirnfläche (22) begrenzt ist, wobei die Ausnehmung (20) eine Innenkontur (24) aufweist, wobei ein Anschlussstück (26) in die Ausnehmung (20) eingesetzt ist, welches in einem Einschubabschnitt (28) eine mit der Innenkontur (24) korrespondierende Außenkontur (29) aufweist und mit einem Überstandsabschnitt (30) über die Stirnfläche (22) des Halsteils (16) hinausragt, wobei das Anschlussstück (26) durch eine auf die Stirnfläche (22) aufgebrachte Schweißnaht (32) am Halsteil (16) verschweißt ist, insbesondere am inneren Rand der Stirnfläche (22).

2. Türdrücker (10) nach Anspruch 1, **dadurch gekennzeichnet, dass** der Überstandsabschnitt (30) angrenzend an den Einschubabschnitt (28) abgesetzt ausgebildet ist und/oder dass der Überstandsabschnitt (30) an einem vom Einschubabschnitt (28) abgewandten Ende zu diesem Ende hin konisch verjüngt ist.

3. Türdrücker (10) nach Anspruch 2, **dadurch gekennzeichnet, dass** der Überstandsabschnitt (30) angrenzend an oder im konisch verjüngten Bereich eine umlaufende Nut (35) für einen Wellensicherungsring (110) aufweist.

4. Türdrücker (10) nach einem der voranstehenden Ansprüche, **dadurch gekennzeichnet, dass** das Anschlussstück (26) einen sich entlang dessen Mittellängsachse (M) erstreckenden Durchgang oder Sackloch (36) mit mehrkantigem Querschnitt aufweist, insbesondere mit einem Vierkantquerschnitt.

5. Türdrücker (10) nach Anspruch 4, **dadurch gekennzeichnet, dass** eine Querbohrung (28) vorgesehen ist, die den Halsteil (16) und den Einschubabschnitt (28) des Anschlussteils (26) durchdringt und in den Durchgang oder das Sackloch (36) mündet.

6. Türdrücker (10) nach einem der voranstehenden Ansprüche, **dadurch gekennzeichnet, dass** das Anschlussstück (26) an seinem vom Einschubabschnitt (28) abgewandten Ende einen abragenden Zapfen mit mehrkantigem Querschnitt aufweist.

7. Türdrücker (10) nach einem der voranstehenden Ansprüche, **dadurch gekennzeichnet, dass** der Halsteil (16) des Griffkörpers (12) einstückig ausgebildet ist oder ein mit dem Halsteil (16) verschweißtes Drehteil (40) aufweist.

8. Türbeschlag (100), mit einem Beschlagkörper (102) zur Befestigung am Türblatt (104) und einem Türdrücker (10) nach einem der voranstehenden Ansprüche, wobei der Türdrücker (10) am Überstandsabschnitt (30) des Anschlussstücks (26) an einem Lagerelement (106) um eine Schwenkachse (107) schwenkbar am Beschlagkörper (102) gelagert ist.

9. Drückerbaukasten, umfassend einen Türdrücker (10) nach einem der Ansprüche 1 bis 7 sowie einen weiteren Griffkörper und ein weiteres Anschlussstück.

10. Drückerbaukasten nach Anspruch 9, **dadurch gekennzeichnet, dass** der weitere Griffkörper (12) einen Halsteil (16) mit einer stirnseitig offenen weiteren Ausnehmung (20) aufweist, die nach außen hin durch eine Stirnfläche (22) begrenzt ist, wobei die weitere Ausnehmung (20) eine weitere Innenkontur (24) aufweist, die mit der Innenkontur (24) der Ausnehmung (20) übereinstimmt.

11. Drückerbaukasten nach Anspruch 9 oder 10, **dadurch gekennzeichnet, dass** das weitere Anschlussstück (26) in einem Einschubabschnitt (28) eine weitere Außenkontur (29) aufweist, die mit der Außenkontur (29) des Anschlussstücks (26) übereinstimmt.

12. Drückerbaukasten nach einem der Ansprüche 9 bis 11, **dadurch gekennzeichnet, dass** sich der Griffkörper (12) und der weitere Griffkörper (12) in ihrer Formgebung unterscheiden.

13. Drückerbaukasten nach einem der Ansprüche 9 bis 12, **dadurch gekennzeichnet, dass** das weitere Anschlussstück (26) einen sich entlang dessen Mittellängsachse (M) erstreckenden Durchgang oder Sackloch (36) mit mehrkantigem Querschnitt aufweist, insbesondere mit einem Vierkantquerschnitt, wobei sich der Durchgang oder das Sackloch (36) des weiteren Anschlussstücks (26) im Querschnitt von dem Durchgang oder dem Sackloch (36) des Anschlussstücks (26) unterscheiden.

14. Verfahren zur Herstellung eines Türdrückers (10), mit den Schritten:
- Bereitstellen eines Griffkörpers (12) umfassend ein Griffteil (14) und einen vom Griffteil (14) abragenden Halsteil (16) mit einer stirnseitig offenen Ausnehmung (20),
- Bereitstellen eines Anschlussstücks (26) umfassend einen Einschubabschnitt (28) und einen Überstandsabschnitt (30),
- Zusammensetzen des Griffkörpers (12) und des Anschlussstücks (26) durch Einsetzen des Einschubabschnitts (28) in die Ausnehmung (20) am Halsteil (16), und
- Verschweißen des Anschlussstücks (26) mit dem Halsteil (16) durch Aufbringen einer Schweißnaht (32) auf eine Stirnfläche (22), die die Ausnehmung (20) nach außen hin begrenzt.

15. Verfahren nach Anspruch 14, **dadurch gekennzeichnet, dass** der Griffkörper (12) vor seinem Bereitstellen aus mehreren vorliegenden Griffkörpern (12) ausgewählt wird und/oder dass das Anschlussstück (26) vor seinem Bereitstellen aus mehreren vorliegenden Anschlussstücken (26) ausgewählt wird.
